# FASCICULE DE BREVET EUROPEEN

(11) **EP 3 716 242 B1**
(45) Date de publication et mention de la délivrance du brevet: **12.10.2022**
(21) Numéro de dépôt: 20166126.1
(22) Date de dépôt: 27.03.2020
(51) Int. Cl.: G08B 25/10, G08B 29/04, H04K 3/00

(54) **SYSTÈME D'ALARME À COMMUNICATION RADIOFRÉQUENCE SÉCURISÉE**
ALARMSYSTEM MIT GESICHERTER FUNKFREQUENZKOMMUNIKATION
ALARM SYSTEM WITH SECURE RADIOFREQUENCY COMMUNICATION

(30) Priorité: 29.03.2019 FR 1903313
(43) Date de publication de la demande: 30.09.2020
(73) Titulaire: Telecom Design, 33610 Canejan (FR)
(72) Inventeur: FILHOL, Didier, 33400 TALENCE (FR); EL QOUNS, Abdelkarim, 33000 BORDEAUX (FR)
(74) Mandataire: Ipside

(56) Documents cités:
- US-A1- 2010 164 719
- US-A1- 2014 074 929
- US-A1- 2016 330 069

## Description

### DOMAINE DE L'INVENTION

La présente invention se rapporte au domaine de la communication par radiofréquence sécurisée dans des systèmes de dissuasion, et de protection des biens installés dans des maisons, des bateaux, des conteneurs, des camions etc. Plus particulièrement, l'invention concerne un système d'alarme permettant de déclencher un dispositif de dissuasion, ou de protection de biens en présence d'un brouilleur.

### ARRIÈRE-PLAN TECHNOLOGIQUE

De nombreux systèmes d'alarme sont proposés aujourd'hui sur le marché pour protéger les maisons et en général les biens de propriété privée. Les systèmes d'alarme les plus sophistiqués sont munis de capteurs infrarouges permettant de détecter une intrusion dans un périmètre extérieur ou à l'intérieur d'une maison. Suite à la détection d'une intrusion, le système déclenche un dispositif de dissuasion (i.e. sirène, fumigène, générateur de brouillard), et le cas échéant envoie une alarme d'intrusion à une base de télésurveillance.

La sécurité de ces systèmes peut être compromise lorsqu'un voleur utilise un « brouilleur » ou « jammer », c'est-à-dire un dispositif permettant de perturber ou bloquer la communication sans fil entre un émetteur et un récepteur, par exemple en introduisant du bruit dans les bandes GSM, WIFI, 3G, 4G, ISM, GPS, bluetooth etc. Il existe différents types de brouilleurs tels que les brouilleurs à bande haute, à bande partielle, à mono ou multiple tonalité, de répétition (reçoit le signal et le retransmet après distorsion pour perturber le récepteur), et des brouilleurs intelligents s'adaptant à la technique de transmission.

Ainsi, lorsqu'un voleur utilise un brouilleur pour pénétrer dans une maison protégée par un système d'alarme, les différents dispositifs du système sont incapables de communiquer entre eux pour déclencher les dispositifs de dissuasion et d'envoyer une alarme d'intrusion à l'extérieur de la maison.

Suivant le type de brouilleur utilisé et le type de signal à interférer, la perturbation de la communication entre l'émetteur et le récepteur sera plus ou moins effective.

L'utilisation des techniques de transmission tels que la technique de communication en bande ultra-étroite (UNB) ou la technique d'étalement spectrale « SS-Spread Spectrum » ont été suggérées comme solutions techniques de transmission de signaux face à du brouillage.

Pour sa part, la modulation UNB utilise le spectre de manière efficace et résiste aux interférences vu que toute l'énergie est concentrée dans une bande passante très étroite. Ce qui permet également d'éviter les brouilleurs à bande étroite car la probabilité de brouiller le même canal est très faible. Néanmoins, la transmission en bande ultra étroite présente le désavantage de ne permettre une démodulation du côté du récepteur que si le SNR (rapport signal sur bruit) est supérieur à 10db.

Les techniques d'étalement du spectre sont des méthodes par lesquelles un signal (p. ex. un signal électrique, électromagnétique ou acoustique) produit avec une largeur de bande particulière est délibérément étalé dans le domaine des fréquences, ce qui produit un signal avec une largeur de bande plus large. Ces techniques sont utilisées pour diverses raisons, notamment l'établissement de communications sécurisées, l'augmentation de la résistance aux interférences naturelles, au bruit et au brouillage, la prévention de la détection et la limitation de la puissance surfacique (p. ex. dans les liaisons descendantes de satellites). Différentes techniques d'étalement de spectre sont connues dont l'étalement de spectre par saut de fréquence (FHSS ou *frequency-hopping spread spectrum*), l'étalement de spectre à séquence directe (DSSS *direct-sequence spread spectrum*), l'étalement par pseudo-bruit (THSS *time-hopping spread spectrum*) et l'étalement par chirp (*CSS chirp spread spectrum*). Par exemple, la demande US 2016/0330069 propose un détecteur de brouillage configuré pour transmettre un signal d'alerte en bande ultra-étroite et en appliquant une modulation d'étalement de spectre aléatoire. La demande US 2014/0074929A1 propose également de sécuriser la communication entre un dispositif émetteur et un dispositif récepteur en utilisant une technique basée sur ce principe, la transmission ultra large bande (UWB), et en modulant le message d'alerte avec une séquence variable des codes d'étalement.

Les techniques d'étalement de spectre offrent des performances optimisées en termes de portée et de robustesse du signal. Ces techniques constituent une solution technique performante pour résister au brouillage. Néanmoins, les brouilleurs intelligents sont capables de s'adapter à ces techniques de transmission, par exemple en analysant et reproduisant le signal étalé en fréquence mais avec introduction du bruit.

### EXPOSÉ DE L'INVENTION

La présente invention a pour but de réaliser un système d'alarme à communication radiofréquence sécurisée entre deux dispositifs dudit système en présence d'un brouilleur portatif autonome, y compris les brouilleurs intelligents.

Un autre but de l'invention est de déclencher à distance une action de sécurité du système d'alarme en présence de brouillage.

À cette fin, l'invention propose un système d'alarme à communication par radiofréquence sécurisée, tel que défini dans la revendication indépendante 1.

L'invention propose ainsi un format particulier pour la trame d'alerte dans lequel les différentes modulations de la trame sont difficilement perceptibles pour un analyseur de spectre. Malgré l'enchaînement de modulation différentes, l'analyseur voit une unique trame occupant une bande passante fixe, avec une puissance constante. Ce choix a pour but d'augmenter l'autonomie du produit et également de leurrer en cas d'ingénierie reverse. D'autre part, le canal dans la bande ISM choisi pour transmettre le signal d'alerte est l'un des canaux alloués à cette communication suivant une région géographique dans laquelle le système d'alarme est mis en œuvre.

Chaque trame d'alerte comporte un préambule dans une première sous-partie et une charge utile dans une deuxième sous-partie, et la modulation de la charge utile est réalisée au moyen d'une technique d'étalement de spectre. Le préambule comporte une modulation par déplacement de fréquence permettant de maîtriser la bande passante dudit préambule, tel qu'une modulation (G)FSK.

Grâce à la modulation d'étalement spectrale, les trames d'alerte transmises par le dispositif émetteur sont orthogonaux, en fonction du facteur d'étalement « SF », de la bande passante et du sens de l'orthogonalité (normal ou inversé). Ce qui rend à l'instant T la probabilité d'envoyer une trame avec les mêmes paramètres très faible.

Le système d'alarme de l'invention peut également comporter toutes ou l'une des caractéristiques suivantes permettant d'augmenter la sécurité de la communication par radiofréquence :
Le préambule comporte une taille fixe et configurée du côté du dispositif émetteur et du côté de dispositif récepteur, ce qui permet au récepteur de filtrer les trames émises par un émetteur intelligent en fonction de la taille du préambule.

Le signal d'alerte est transmis sous une bande passante relativement étroite de 20 à 30KHz.

Le dispositif émetteur est configuré pour transmettre des trames de vie périodiquement et pour la mise à jour entre le dispositif émetteur et le dispositif récepteur, lesdites trames de vie comportent des paramètres de communication générés de manière aléatoire et comprenant en outre un canal d'écoute, un facteur d'étalement « SF » et une bande passante.

Le dispositif émetteur et le dispositif récepteur comportent respectivement un module d'émission/réception radio, des moyens de calcul et de traitement des données, et des moyens d'alimentation autonomes.

Le dispositif émetteur et le dispositif récepteur comportent respectivement des moyens de scan et de détection de brouillage multi bandes configurés pour effectuer un scan périodique au moins de la bande ISM et de toutes ou l'une des bandes GSM, WIFI, 3G, 4G, GPS, bluetooth pour détecter la présence de brouillage, et également pour identifier le canal ISM le moins occupé par ledit brouillage, et dans lequel lors de la détection de brouillage et en l'absence d'un signal d'alerte reçu, le dispositif émetteur et le dispositif récepteur se synchronisent sur le canal le moins occupé par le brouillage pour communiquer.

Le dispositif récepteur comporte au moins une antenne directive comportant un bras rotatif orientant ladite antenne directive face au dispositif émetteur.

Le dispositif récepteur est configuré pour ouvrir des fenêtres périodiques d'écoute d'une période inférieure à la durée de la trame d'alerte envoyée par le dispositif émetteur.

Le dispositif émetteur est intégré dans une télécommande intelligente du système d'alarme ou dans une caméra vidéo/photo, et le dispositif récepteur est intégré dans un dispositif choisi parmi un appareil photographique, un générateur de fumée, une sirène et/ou un gyrophare.

Le dispositif émetteur est intégré dans une montre intelligente, et le dispositif récepteur est intégré dans un dispositif choisi parmi une caméra vidéo/photo, un générateur de fumée, une sirène et/ou un gyrophare.

D'autres avantages, buts et caractéristiques particulières de la présente invention ressortiront de la description qui va suivre, faite dans un but explicatif et nullement limitatif, en regard des dessins annexés.

### PRÉSENTATION DE FIGURES

[Fig. 1] Illustre un exemple schématique d'un dispositif émetteur radio et un dispositif récepteur radio communicant par radiofréquence en présence d'un brouilleur.
[Fig. 2] Illustre schématiquement un exemple d'une trame d'alerte selon l'invention.
[Fig. 3] Illustre une réponse fréquentielle d'un brouilleur.
[Fig. 4] Illustre l'ouverture périodique de fenêtres d'écoute du dispositif. récepteur « polling » et leur durée vis-à-vis d'une trame d'alerte.

### DESCRIPTION DÉTAILLÉE DE MODES DE RÉALISATION DE L'INVENTION

L'invention propose un système d'alarme à communication radiofréquence sécurisée, ledit système permettant de déclencher une action de sécurité en présence de brouillage.

Plus particulièrement, le système d'alarme à communication par radiofréquence sécurisée comporte un dispositif émetteur configuré pour transmettre un signal d'alerte radio lors de la détection de brouillage, ou sur action volontaire de l'utilisateur sur une commande de transmission manuelle (i.e. appui sur bouton d'alerte), et un dispositif récepteur configuré pour recevoir ledit signal d'alerte et déclencher une action de sécurité préconfigurée. Le système d'alarme de l'invention est particulier en ce que le signal d'alerte :
- comporte une série de trames d'alerte, chaque trame comprenant au moins deux sous parties comportant des modulations différentes, tout en ayant une même puissance et occupant une même bande spectrale ;
- est transmis dans un canal dans la bande ISM défini de manière aléatoire et périodiquement.

La figure 1 montre un exemple schématique d'un dispositif émetteur Tx radio et d'un dispositif récepteur Rx radio communicant par radiofréquence en présence d'un brouilleur selon l'invention. Bien entendu, le dispositif émetteur et le dispositif récepteur comportent respectivement un module d'émission/réception radio calé sur les bandes 868 MHz en Europe et 915 MHz aux Etats Unis, des moyens de calcul, des moyens de traitement des données, des moyens de mémoire et des moyens d'alimentation autonomes. Ils comportent également des moyens de scan et de détection de brouillage multi bandes: bandes hautes, bandes partielles, brouillage mono fréquence ou à fréquences multiples, brouillage répéteur qui vont détecter et confirmer la présence d'un appareil de brouillage sur les bandes 3G, 4G, Wifi, Bluetooth et/ou ISM de sorte à confirmer la présence d'une possible tentative d'intrusion.

A titre d'exemple, le dispositif émetteur correspond à une commande intelligente permettant la gestion des mesures anti-intrusion d'un système d'alarme, ou tout autre dispositif d'un système d'alarme dans lequel on souhaite intégrer une fonction de contrôle de déclenchement des mesures anti-intrusion tel que des capteurs d'ouvrant, des capteurs d'infrarouge de présence, une caméra vidéo ou un simple bouton de panique portatif etc. Le dispositif récepteur Rx est par exemple une sirène, un déclencheur de fumée, un gyrophare, une caméra vidéo ou un appareil photo etc. L'action de sécurité à déclencher par le signal d'alerte est donc définie par la nature du dispositif dans lequel le dispositif récepteur Rx est intégré, par exemple l'action de sécurité correspond à la prise d'une photo lorsque le dispositif récepteur est un appareil photo, ou à la génération de fumée lorsqu'il s'agit d'un générateur de fumée.

La figure 2 illustre schématiquement une trame T d'alerte du signal d'alerte de l'invention. Chaque trame d'alerte transmise par le dispositif émetteur comporte au moins deux sous-parties comportant des modulations différentes: un préambule 10 dans une première sous-partie, et une charge utile 20 aussi appelée « payload » en anglais dans une deuxième sous-partie.

Plus particulièrement, l'invention propose d'utiliser une technique d'étalement de spectre pour la modulation de la charge utile 20. La modulation à étalement de spectre a été choisie pour ses performances en termes de robustesse vis-à-vis des perturbations volontaires ou involontaires. Des paramètres de cette modulation (facteur d'étalement « SF », bande passante, taux de codage, sens d'orthogonalité) permettent une diversité dans les trames à envoyer. Par exemple, la sécurité de la communication du système est augmentée par l'utilisation de facteurs d'étalements différents dans la transmission du signal d'alerte permettant l'orthogonalité de signaux.

Un brouilleur intelligent ne connaissant pas le facteur d'étalement « SF » employé par le système ne peut reproduire le signal d'alerte. Le facteur d'étalement peut varier comme il est connu entre SF5 et SF12. Ces paramètres (facteur d'étalement « SF », bande passante, taux de codage, sens d'orthogonalité) sont regénérés aléatoirement et périodiquement, au niveau du Tx et du Rx grâce à des trames de vie.

Dans un mode de réalisation, le préambule 10 est modulé en (G)FSK, modulation par déplacement de fréquence, où on peut venir activer ou pas un filtre gaussien qui vient donner une forme au signal. Grâce à ce filtre, et d'autres paramètres de cette modulation (débit, déviation de fréquence), on maîtrise la bande passante du signal à émettre. Ce préambule doit être au minimum aussi long que la période d'écoute du récepteur.

L'invention propose ainsi un dispositif émetteur Tx transmettant le signal d'alerte sur une largeur spectrale plus grande que l'ensemble des fréquences qui composent le signal d'alerte original. L'utilisation d'un signal étalé en fréquence permet d'augmenter la sensibilité du dispositif récepteur Rx. En effet, le signal d'alerte reçu peut être démodulé même quand noyé dans le bruit, jusqu'à 20 dB en dessous du bruit (SNR négatif : -20 dB). Une communication robuste est ainsi établie entre les dispositifs du système, tout en conservant une puissance de modulation modérée. Dans un mode de réalisation, l'utilisation d'une bande passante relativement étroite de préférence de 20 à 30 KHz permet d'améliorer la robustesse du système contre le brouillage, et aussi d'éviter l'effet des brouilleurs à bande ultra-étroite. L'utilisation d'une bande relativement étroite permet également de changer de canal si le canal en question est bruité comme il sera détaillé par la suite dans la description.

Une autre brique de sécurité peut être ajoutée en fixant une taille du préambule du côté du dispositif émetteur **Tx** et du côté du dispositif récepteur **Rx**. Ainsi, lorsqu'un brouilleur intelligent essaye de saturer le dispositif récepteur **Rx** en envoyant des signaux étalés en fréquence de même nature, le dispositif récepteur **Rx** est capable de filtrer les trames non reconnues en fonction de la taille du préambule des trames **T**.

Avantageusement, la sécurité est également augmentée par l'envoie périodique des trames de vie mettant à jour les paramètres de communication entre le dispositif émetteur **Tx** et le dispositif récepteur **Rx**. Les trames de vie sont transmises par exemple tous les 20 minutes et les paramètres mis à jour sont entre autres le canal d'écoute, le facteur d'étalement, la bande passante. Ces paramètres sont générés de façon aléatoire augmentant ainsi la protection contre les brouilleurs intelligents. Le dispositif Rx est configuré pour effectuer un scan de la bande périodique pour détecter la présence d'un brouillage intentionnel de la bande et émettre le signal d'alerte. Dans un mode de réalisation, le dispositif émetteur Tx et le dispositif récepteur Rx effectuent tous les deux un scan régulier de la bande et lorsqu'un brouillage est détecté et aucune trame d'alerte n'est reçue, le dispositif émetteur et le dispositif récepteur se synchronisent sur le canal le moins occupé pour fiabiliser la communication.

La figure 3 illustre un exemple d'une réponse fréquentielle d'un brouilleur, le canal le moins occupé est signalé par la flèche, c'est sur ce canal que le dispositif émetteur Tx transmet le signal d'alerte suite au scan de la bande.

Pour des raisons d'économie d'énergie, le dispositif récepteur Rx ouvre des fenêtres périodiques d'une période inférieure à la durée de la trame d'alerte envoyée par le dispositif émetteur Tx. La figure 4 illustre un exemple de *polling* effectué par le dispositif récepteur Rx dans lequel les fenêtres d'écoute sont ouvertes par le dispositif récepteur chaque seconde pour une durée de quelques millisecondes. La réception de toute trame envoyée est ainsi assurée, et la détection du brouillage dans la bande ISM (868 MHz) peut être réalisée en parallèle.

Différents tests ont été accomplis pour confirmer la technique de la communication radiofréquence choisie, et aussi pour déterminer le rayon de distance effectif entre les dispositifs. L'envoi d'un signal d'alerte étalé en fréquence en présence de brouillage a été testé à différentes distances du dispositif récepteur Rx et en utilisant le format de trame évoqué précédemment. En fonction des paramètres de la modulation, différents tests ont été effectués. Un exemple de paramètres utilisés par test est : SF9 ; CR4/6 ; 20khz; charge utile : 10 octets.

Les tests réalisés ont permis de confirmer une communication entre le dispositif émetteur **Tx** et le dispositif récepteur **Rx** placés à une distance d'environ 20 à 25 mètres, le brouilleur étant placé à une distance de 2m du récepteur, le cas le plus difficile à surmonter techniquement.

Dans un mode de réalisation, le dispositif récepteur comporte une antenne directive munie d'un bras rotatif permettant de diriger l'antenne face au dispositif émetteur **Tx**. En effet, le dispositif émetteur **Tx** et le dispositif récepteur **Rx** sont typiquement installés à un point fixe, le positionnement de l'antenne permet donc d'atténuer fortement le signal du brouillage grâce à la directivité de l'antenne. Ainsi, une meilleure discrimination entre le signal d'un brouilleur et le signal d'alerte est obtenue. Ce qui fait que grâce à cette directivité, on peut augmenter la distance entre le dispositif émetteur et le dispositif récepteur (supérieur à 20 mètres). Dans un mode de réalisation préféré, le système d'alarme de l'invention comporte une pluralité de capteurs d'ouvrant et de détection infra-rouge. Les capteurs d'ouvrant et de détection infrarouge sont reliées à une caméra vidéo intégrant le dispositif émetteur Tx de l'invention pour le déclenchement à distance d'un dispositif de dissuasion. L'activation de la caméra peut ainsi répondre au fonctionnement normal du système d'alarme et de la détection d'intrus par les capteurs d'ouvrant et de détection infra-rouge, ainsi que par la détection de brouillage annonçant une intrusion possiblement non annoncée par les capteurs d'ouvrant, ou par une combinaison de ces derniers.

Le dispositif récepteur Rx à enclencher par l'envoi du signal d'alerte est à titre d'exemple un générateur de fumée qui va rendre le local totalement opaque et précipiter la fuite de l'intrus.

Le système d'alarme de l'invention est donc très avantageux en ce qu'il permet de déclencher une action de sécurité en cas de détection de brouillage, et donc d'une intrusion du système. Cette action pourra être déclenchée par le signal d'alerte envoyé automatiquement lors de la détection de brouillage ou manuellement au moyen d'une commande dans le dispositif émetteur, tel qu'en opprimant un bouton. Les caractéristiques de la communication radiofréquence sécurisée du système d'alarme de l'invention ont une consommation modérée, et donc les dispositifs récepteur et émetteur peuvent atteindre une autonomie de plusieurs années. Les possibilités de percer toutes les mesures de sécurités proposées par l'invention par un voleur muni d'un brouilleur sont pratiquement nulles, y compris lorsqu'il utilise un brouilleur intelligent.

## Revendications

1. Système d'alarme à communication par radiofréquence sécurisée, ledit système comportant un dispositif émetteur (Tx) radio configuré pour transmettre, dans un canal dans la bande ISM défini de manière aléatoire et périodiquement, un signal d'alerte lors de la détection de brouillage ou en réponse à une commande manuelle de transmission dudit signal d'alerte, et un dispositif récepteur (Rx) radio configuré pour recevoir ledit signal d'alerte et déclencher une action de sécurité préconfigurée, ledit système d'alarme étant **caractérisé en ce que** le signal d'alerte :
- comporte une série de trames d'alerte, chaque trame comprenant au moins deux sous parties comportant des modulations différentes, tout en ayant une même puissance et occupant une même bande spectrale ; et
- chaque trame d'alerte comporte un préambule (10) dans une première sous-partie et une charge utile (20) dans une deuxième sous-partie ; et **en ce que** la modulation de la charge utile est réalisée au moyen d'une technique d'étalement de spectre ; et
- le préambule comporte une modulation par déplacement de fréquence permettant de maîtriser une bande passante dudit préambule, telle qu'une modulation (G)FSK.

2. Système d'alarme selon la revendication précédente dans lequel le préambule (10) comporte une taille fixe et configuré du côté du dispositif émetteur (Tx) et du côté du dispositif récepteur (Rx).

3. Système d'alarme selon l'une des revendications précédentes, dans lequel le signal d'alerte est transmis sous une bande passante relativement étroite de 20 à 30KHz.

4. Système d'alarme selon l'une des revendications précédentes dans lequel le dispositif émetteur (Tx) est configuré pour émettre des trames de vie périodiquement et pour la mise à jour entre le dispositif émetteur (Tx) et le dispositif récepteur (Rx), lesdites trames de vie comportant des paramètres de la modulation de la charge utile générés de manière aléatoire et comprenant en outre un canal d'écoute, un facteur d'étalement « SF » et une bande passante.

5. Système d'alarme selon l'une des revendications précédentes, dans lequel le dispositif émetteur (Tx) et le dispositif récepteur (Rx) comportent respectivement un module d'émission/réception radio, des moyens de calcul et de traitement des données, et des moyens d'alimentation autonomes.

6. Système d'alarme selon l'une des revendications précédentes, dans lequel le dispositif émetteur (Tx) et le dispositif récepteur (Rx) comportent respectivement des moyens de scan et de détection de brouillage multi bandes configurés pour effectuer un scan périodique au moins de la bande ISM et de toutes ou l'une de bandes GSM, WIFI, 3G, 4G, GPS, bluetooth pour détecter la présence de brouillage et pour identifier le canal ISM le moins occupé par ledit brouillage, et dans lequel lors de la détection du brouillage et en absence d'un signal d'alerte reçue, le dispositif émetteur (Tx) et le dispositif récepteur (Rx) se synchronisent sur le canal le moins occupé par le brouillage pour communiquer.

7. Système d'alarme selon l'une des revendications précédentes, dans lequel le dispositif récepteur (Rx) comporte au moins une antenne directive comportant un bras rotatif orientant ladite antenne directive face au dispositif émetteur (Tx).

8. Système d'alarme selon l'une des revendications précédentes, dans lequel le dispositif récepteur (Rx) est configuré pour ouvrir des fenêtres périodiques d'écoute d'une période inférieure à la durée de la trame d'alerte envoyée par le dispositif émetteur (Tx).

9. Système d'alarme selon l'une des revendications précédentes, dans lequel le dispositif émetteur (Tx) est intégré dans une télécommande intelligente du système d'alarme ou dans une caméra vidéo/photo, et le dispositif récepteur (Rx) est intégré dans un dispositif choisi parmi une caméra vidéo/photo, un générateur de fumée, une sirène et/ou un gyrophare.

10. Système d'alarme selon l'une des revendications 1 à 8, dans lequel le dispositif émetteur (Tx) est intégré dans une montre intelligente, et le dispositif récepteur (Rx) est intégré dans un dispositif choisi parmi une caméra vidéo/photo, un générateur de fumée, une sirène et/ou un gyrophare.

## Patentansprüche

1. Alarmsystem mit gesicherter Funkfrequenzkommunikation, wobei das System eine Funksendervorrichtung (Tx), die konfiguriert ist, um in einem Kanal im ISM-Band, der zufällig und periodisch definiert wird, ein Warnsignal beim Erkennen einer Störung oder als Reaktion auf einen manuellen Übertragungsbefehl des Warnsignals zu übertragen, und eine Funkempfängervorrichtung (Rx) beinhaltet, die konfiguriert ist, um das Warnsignal zu empfangen, und eine vorkonfigurierte Sicherheitsaktion auszulösen, wobei das Alarmsystem **dadurch gekennzeichnet ist, dass** das Warnsignal:
- eine Reihe von Warnrastern beinhaltet, wobei jedes Raster mindestens zwei Unterbereiche umfasst, die unterschiedliche Modulationen beinhalten, und dabei eine selbe Leistung aufweisen und ein selbes Spektralband einnehmen; und
- jedes Warnraster eine Präambel (10) in einem ersten Unterbereich, und eine erste Nutzlast (20) in einem zweiten Unterbereich beinhaltet; und dadurch, dass die Modulation der Nutzlast anhand einer Spektralspreizungstechnik ausgeführt wird; und
die Präambel eine Modulation je Frequenzverschiebung beinhaltet, die es ermöglicht, eine Bandbreite der Präambel, wie eine (G)FSK-Modulation, zu beherrschen.

2. Alarmsystem nach dem vorstehenden Anspruch, wobei die Präambel (10) eine feste Größe beinhaltet und auf Seiten der Sendervorrichtung (Tx) und auf Seiten der Empfängervorrichtung (Rx) konfiguriert ist.

3. Alarmsystem nach einem der vorstehenden Ansprüche, wobei das Warnsignal unter einer relativ schmalen Bandbreite von 20 bis 30 KHz übertragen wird.

4. Alarmsystem nach einem der vorstehenden Ansprüche, wobei die Sendervorrichtung (Tx) konfiguriert ist, um Lebensraster periodisch und zur Aktualisierung zwischen der Sendervorrichtung (Tx) und der Empfängervorrichtung (Rx) zu senden, wobei die Lebensraster Parameter der Modulation der Nutzlast beinhalten, die zufällig generiert werden, und weiter einen Abhörkanal, einen Spreizfaktor "SF" und eine Bandbreite umfassen.

5. Alarmsystem nach einem der vorstehenden Ansprüche, wobei die Sendervorrichtung (Tx) und die Empfängervorrichtung (Rx) jeweils ein Funksende-/- empfangsmodul, Berechnungs- und Datenverarbeitungsmittel, und autonome Versorgungsmittel beinhalten.

6. Alarmsystem nach einem der vorstehenden Ansprüche, wobei die Sendervorrichtung (Tx) und die Empfängervorrichtung (Rx) jeweils Multi-Band Scan- und Störerkennungsmittel beinhalten, die konfiguriert sind, um einen periodischen Scan mindestens des ISM-Bandes und aller oder eines der GSM-, WIFI-, 3G-, 4G-, GPS-, Bluetooth-Bänder durchzuführen, um das Vorhandensein einer Störung zu erkennen, und um den von der Störung am wenigsten eingenommenen ISM-Kanal zu erkennen, und wobei bei der Erkennung der Störung und bei Abwesenheit eines empfangenen Warnsignals die Sendervorrichtung (Tx) und die Empfängervorrichtung (Rx) sich in dem von der Störung am wenigsten eingenommenen Kanal synchronisieren, um zu kommunizieren.

7. Alarmsystem nach einem der vorstehenden Ansprüche, wobei die Empfängervorrichtung (Rx) mindestens eine Richtantenne beinhaltet, die einen Dreharm beinhaltet, der die Richtantenne zu der Sendervorrichtung (Tx) hin ausrichtet.

8. Alarmsystem nach einem der vorstehenden Ansprüche, wobei die Empfängervorrichtung (Rx) konfiguriert ist, um periodische Abhörfenster mit einer Periode kürzer als die Dauer des von der Sendervorrichtung (Tx) geschickten Warnrasters zu öffnen.

9. Alarmsystem nach einem der vorstehenden Ansprüche, wobei die Sendervorrichtung (Tx) in eine intelligente Fernbedienung des Alarmsystems oder in eine Video-/Fotokamera integriert ist, und die Empfängervorrichtung (Rx) in eine Vorrichtung integriert ist, die aus einer Video-/Fotokamera, einem Raucherzeuger, einer Sirene und/oder einer Rundumleuchte ausgewählt wird.

10. Alarmsystem nach einem der Ansprüche 1 bis 8, wobei die Sendervorrichtung (Tx) in einer intelligenten Uhr integriert ist, und die Empfängervorrichtung (Rx) in eine Vorrichtung integriert ist, die aus einer Video-/Fotokamera, einem Raucherzeuger, einer Sirene und/oder einer Rundumleuchte ausgewählt wird.

## Claims

1. A secure radio frequency communication alarm system, said system including a radio transmitter device (Tx) configured to transmit, in a channel in the ISM band randomly and periodically defined, an alert signal upon detecting jamming or in response to a manual command to transmit said alert signal, and a radio receiver device (Rx) configured to receive said alert signal and trigger a pre-configured security action, said alarm system being **characterised in that** the alert signal:
- includes a series of alert frames, each frame comprising at least two subparts including different modulations, while having a same power and occupying a same spectral band; and
- each alert frame includes a preamble (10) in a first subpart and a payload (20) in a second subpart; and **in that** the modulation of the payload is performed by means of a spread spectrum technique; and
- the preamble includes frequency shift modulation for controlling a bandwidth of said preamble, such as (G)FSK modulation.

2. The alarm system according to the preceding claim, wherein the preamble (10) includes a fixed size and is configured on the side of the transmitting device (Tx) and on the side of the receiving device (Rx).

3. The alarm system according to one of the preceding claims, wherein the alert signal is transmitted in a relatively narrow bandwidth of 20 to 30KHz.

4. The alarm system according to one of the preceding claims, wherein the transmitting device (Tx) is configured to transmit life frames periodically and for updating between the transmitter device (Tx) and the receiver device (Rx), said life frames including parameters of the modulation of the payload randomly generated and further comprising a listening channel, a spread factor "SF" and a bandwidth.

5. The alarm system according to one of the preceding claims, wherein the transmitting device (Tx) and the receiver device (Rx) respectively include a radio transmission/reception module, means for calculating and processing data, and autonomous supply means.

6. The alarm system according to one of the preceding claims, wherein the transmitter device (Tx) and the receiver device (Rx) respectively include multispectral scanning and jamming detection means configured to perform periodical scanning at least of the ISM band and of all or one of GSM, WIFI, 3G, 4G, GPS, Bluetooth bands to detect the presence of jamming and to identify the ISM channel least occupied by said jamming, and wherein upon detecting jamming and in the absence of an alert signal received, the transmitter device (Tx) and the receiver device (Rx) synchronise on the channel least occupied by the jamming to communicate.

7. The alarm system according to one of the preceding claims, wherein the receiver device (Rx) includes at least one directional antenna including a rotating arm orienting said directional antenna in front of the transmitter device (Tx).

8. The alarm system according to one of the preceding claims, wherein the receiver device (Rx) is configured to open periodical listening windows of a period of less than the duration of the alert frame sent by the transmitter device (Tx).

9. The alarm system according to one of the preceding claims, wherein the transmitter device (Tx) is integrated into a smart remote controller of the alarm system or into a video/photo camera, and the receiver device (Rx) is integrated into a device selected from a video/photo camera, a smoke generator, a siren and/or a rotating light.

10. The alarm system according to one of claims 1 to 8, wherein the transmitter device (Tx) is integrated into a smartwatch, and the receiver device (Rx) is integrated into a device selected from a video/photo camera, a smoke generator, a siren and/or a rotating light.
